# EUROPÄISCHE PATENTSCHRIFT

(11) **EP 2 534 287 B1**
(45) Veröffentlichungstag und Bekanntmachung des Hinweises auf die Patenterteilung: **05.11.2014**
(21) Anmeldenummer: 11701767.3
(22) Anmeldetag: 29.01.2011
(51) Int. Cl.: D01F 9/32, F27B 9/28, F27B 9/30, F27D 7/00, D02J 13/00

(54) **OXIDATIONSOFEN**
OXIDATION FURNACE
FOUR D'OXYDATION

(30) Priorität: 09.02.2010 DE 102010007480
(43) Veröffentlichungstag der Anmeldung: 19.12.2012
(73) Patentinhaber: Eisenmann AG, 71032 Böblingen (DE)
(72) Erfinder: BERNER, Karl, 71155 Altdorf (DE)
(74) Vertreter: Ostertag, Ulrich
(86) Internationale Anmeldenummer: PCT/EP2011/000415
(87) Internationale Veröffentlichungsnummer: WO 2011/098223

(56) Entgegenhaltungen:
- EP-A1- 0 426 858
- EP-A2- 0 848 090
- JP-A- 2009 242 962
- US-A- 4 515 561
- US-A- 4 559 010
- US-A- 5 263 265

## Beschreibung

Die Erfindung betrifft einen Oxidationsofen zur oxidativen Behandlung von Fasern mit
a) einem Gehäuse, das abgesehen von Einlass- und Auslassbereichen für die Fasern gasdicht ist;
b) einem im Innenraum des Gehäuses befindlichen Prozessraum;
c) einer im mittleren Bereich des Prozessraums angeordneten Einblaseinrichtung, mit welcher Heißluft in entgegengesetzten Richtungen in den Prozessraum einblasbar ist und die eine Mehrzahl von in vertikalem Abstand übereinander angeordneten Einblaskästen umfasst, die eine Einlassöffnung und
   auf gegenüberliegenden Seiten jeweils Austrittsöffnungen für die heiße Luft aufweisen;
d) in beiden gegenüberliegenden Endbereichen des Prozeßraums jeweils eine Absaugeinrichtung, welche heiße Luft aus dem Prozessraum absaugt;
e) mindestens einem Ventilator, der die heiße Luft durch die Einblaseinrichtung, den Prozessraum und die beiden Absaugeinrichtungen umwälzt;
f) mindestens einer im Strömungsweg der heißen umgewälzten Luft liegenden Heizeinrichtung;
g) Führungsrollen, welche die Fasern serpentinenartig durch die Zwischenräume zwischen übereinanderliegenden Einblaskästen führen.

Es gibt verschiedene Arten, die heiße Luft zur Behandlung von Fasern durch einen Oxidationsofen zu führen. Zunehmend an Akzeptanz gewinnen solche Oxidationsöfen, die eine Luftführung nach dem Prinzip "center-to-end" besitzen. Bei dieser wird die heiße Luft im mittleren Bereich des Prozessraumes nach beiden Richtungen, also in Richtung auf die gegenüberliegenden Enden des Prozessraumes, ausgeblasen und von Absaugeinrichtungen an diesen beiden Enden des Prozessraumes wieder abgesaugt. Der Prozessraum kann auch als Zone betrachtet werden, die sich in Längsrichtung des Ofens für unterschiedliche Temperaturen und Luftströmungen wiederholen kann.

Bei bekannten Oxidationsöfen der eingangs genannten Art, wie sie etwa in der US 4 515 561 A beschrieben sind, besitzen die die Einblaseinrichtung bildenden Einblaskästen durchgehende Ober- und Unterseiten und weisen nur an den gegenüberliegenden schmalen Stirnseiten Austrittsöffnungen für die heiße Luft auf. Dies bedeutet, dass die Zwischenräume zwischen übereinanderliegenden Einblaskästen nicht oder jedenfalls nicht in definierter Weise von heißer Luft durchströmt werden und die Fasern bei der Passage dieser Zwischenräume nicht oxidativ behandelt werden. Da aus Gründen der Luftverteilung die Einblaskästen nicht unerhebliche Dimensionen aufweisen müssen, fallen die Strecken, in denen mangels Luftströmung eine oxidative Behandlung der Fasern nicht stattfindet, durchaus ins Gewicht.

Ein weiterer Oxidationsofen ist aus der EP 0 426 858 A1 bekannt. Dort werden die Fasern senkrecht zur Faserrichtung angeblasen.

Andere Beispiele für Oxidationsöfen sind der US 4 559 010, der US 5 263 265, der EP 0 848 090 A2 oder der JP 2009-242 962 zu entnehmen.

Aufgabe der vorliegenden Erfindung ist es, einen Oxidationsofen der eingangs genannten Art so auszugestalten, dass eine geforderte Strecke der oxidativen Behandlung der Fasern in einem kleineren Volumen des Ofens untergebracht, insbesondere der Ofen niedriger gebaut werden kann.

Diese Aufgabe wird erfindungsgemäß dadurch gelöst, dass
h) zwei Stapel von übereinander in Abstand angeordneten Einblaskästen vorgesehen sind, die in Bewegungsrichtung der Fasern gesehen in Abstand hintereinander angeordnet sind;
   oder
i) die Einblaskästen in einem Stapel in der Oberseite und der Unterseite eine Vielzahl von zusätzlichen Austrittsöffnungen für heiße Luft aufweisen, welche entlang einer Mittellinie der Einblaskästen angeordnet sind.

Der Grundgedanke ist bei beiden erfindungsgemäßen Konstruktionsalternativen, die grundsätzlich auch beide in demselben Ofen verwirklicht sein können, derselbe:

Bei der ersten Alternative werden die Dimensionen der Einbaukästen in Bewegungsrichtung der Faser gesehen kleiner gehalten, etwa so, dass das Volumen zweier hintereinander liegender Einblaskästen dem Gesamtvolumen eines einzigen Einblaskastens bei der herkömmlichen Bauweise entspricht. Durch den Abstand zwischen den beiden Einblaskästen ist es möglich, dass sich in den Zwischenräumen zwischen übereinanderliegenden Einblaskästen Strömungen heißer Luft ausbilden, die sich so beim Stande der Technik nicht gefunden haben. Die Zwischenräume zwischen übereinanderliegenden Einblaskästen können auf diese Weise an der oxidativen Behandlung der Fasern aktiv teilnehmen.

Ähnlich verhält es sich bei der zweiten Konstruktionsalternative, bei welcher das Volumen der einzelnen Einblaskästen im Wesentlichen dasselbe wie bei herkömmlicher Bauweise sein kann. Durch die an der Ober- und Unterseite vorgesehenen zusätzlichen Luftaustrittsöffnungen ergibt sich aber wiederum die Möglichkeit, die Zwischenräume zwischen übereinanderliegenden Einblaskästen mit heißer Luft durchströmen zu lassen, so dass die dort liegenden Abschnitte der Fasern am oxidativen Prozess teilnehmen können. Insgesamt ist es auf diese Weise möglich, den Oxidationsofen kleiner zu bauen, da die von den Fasern durchlaufenen Wegstrecken besser ausgenutzt werden als beim Stand der Technik.

Besonders wertvoll ist, dass bei gleicher Ofenlänge der Ofen niedriger gehalten werden kann. Hiermit ist eine ganze Reihe von Vorteilen verbunden: Da weniger serpentinenartige Durchläufe der Fasern durch den Prozessraum benötigt werden, können Umlenkrollen für die Fäden und Schleuseneinrichtungen, welche im Bereich des Ein- und Austritts der Fäden in den Prozessraum ein Entweichen von Luft verhindern, eingespart werden. Zudem ergibt sich für den Gesamtofen eine Gewichtsersparnis, was sich für die Kosten eines Stahlbaues, auf dem der Ofen aufgebaut ist, günstig auswirkt. Zudem erhöht sich aufgrund der besseren Luftumströmung der Fäden im Prozessraum die Qualität des erzielten Produkts.

Zweckmäßig ist es, wenn der horizontale Abstand zwischen nebeneinander angeordneten Stapeln von Einblaskästen gleich dem doppelten vertikalen Abstand zwischen den Einblaskästen in dem Stapel und maximal gleich der Dimension eines Einblaskastens in Längsrichtung des Ofens ist. Auf diese Weise ergeben sich definierte Strömungsverhältnisse im Bereich zwischen den Stapeln und in den Bereichen zwischen übereinanderliegenden Einblaskästen.

Bei der zweiten konstruktiven Alternative weisen die Einblaskästen entlang einer Mittellinie auf der Ober- und der Unterseite eine Vielzahl von zusätzlichen Austrittsöffnungen_für heiße Luft auf. Auch diese Maßnahme dient der kontrollierten Führung der heißen Luft.

Der erfindungsgemäße Oxidationsofen eignet sich besonders zur Herstellung von Kohlefasern.

Ausführungsbeispiele der Erfindung werden nachfolgend anhand der Zeichnungen näher erläutert; es zeigen
- Figur 1: einen Vertikalschnitt durch einen Oxidationsofen zur Herstellung von Kohlenstofffasern gemäß Linie I-I von Figur 2;
- Figur 2: einen horizontalen Schnitt durch den Oxidationsofen von Figur 1;
- Figur 3: eine Detailvergrößerung aus Figur 1 im Bereich einer Einblaseinrichtung;
- Figur 4: einen Schnitt durch Draufsicht einen Einblaskasten, wie er bei einem alternativen Ausführungsbeispiel eines Oxidationsofens eingesetzt wird, gemäß der Linie IV - IV von Figur 5;
- Figur 5: eine Draufsicht auf den Einblaskasten der Figur 4.

Zunächst wird auf die Figuren 1 bis 3 Bezug genommen, in denen ein erstes Ausführungsbeispiel eines Oxidationsofens dargestellt ist, der insgesamt mit dem Bezugszeichen 1 gekennzeichnet ist und zur Herstellung von Kohlenstofffasern eingesetzt wird. Der Oxidationsofen 1 umfasst ein Gehäuse 2, das seinerseits aus zwei vertikalen Längswänden 2a, 2b, zwei vertikalen Stirnwänden 2c, 2d, einer Deckwand 2e und einer Bodenwand 2f zusammengesetzt ist. Das Gehäuse 2 ist mit Ausnahme zweier Bereiche 3, 4 in den Stirnwänden 2c und 2d, in denen die zu behandelnden Fasern 20 ein- und ausgeführt werden und die mit besonderen Schleuseneinrichtungen versehen sind, gasdicht.

Wie insbesondere der Figur 2 zu entnehmen ist, ist der Innenraum des Gehäuses 2 durch eine vertikale Trennwand 5 in den eigentlichen Prozessraum 6 und seitlich von diesem liegende Luftleiträume 7, 8, 9, 10, 11, 12 unterteilt. Insgesamt ist der Innenraum des Oxidationsofens 1 im Wesentlichen spiegelsymmetrisch zu der in Figur 2 angedeuteten vertikalen Mittelebene S-S ausgebildet.

Im mittleren Bereich des Prozessraumes 6 befindet sich eine insgesamt mit dem Bezugszeichen 13 versehene Einblaseinrichtung, die weiter unten ausführlicher erläutert wird. In den beiden außen liegenden Endbereichen des Prozessraumes 6, jeweils den Ein- und Austrittsbereichen 3, 4 benachbart, befinden sich Absaugeinrichtungen 14 bzw. 15.

Im Inneren des Gehäuses 2 werden zwei gegenläufige Luftkreisläufe aufrecht erhalten: Ausgehend beispielsweise von den Absaugeinrichtungen 14, 15 wird die Luft im Sinne der in Figur 2 erkennbaren Pfeile durch die Luftleiträume 7 bzw. 12 zu einem Filter 16 bzw. 17 und sodann durch ein Heizaggregat 32a bzw. 32b in den Luftleitraum 8 bzw. 11 geführt. Aus dem Luftleitraum 8 bzw. 11 wird die erwärmte Luft von einem Ventilator 31a bzw. 31b abgesaugt und in die Luftleiträume 9 bzw. 10 eingeblasen. Von dort gelangt die Luft jeweils in eine Hälfte der weiter unten genauer beschriebenen Einblaseinrichtung 13, von dort gegensinnig strömend in den Prozessraum 6 und von dort zur Absaugeinrichtung 14 bzw. 15, womit die beiden Luftkreisläufe geschlossen sind.

In der Wand des Gehäuses 2 sind zwei Auslässe 30a, 30b vorgesehen. Über diese können diejenigen Gas- bzw. Luftvolumina abgeführt werden, die entweder bei dem Oxidationsprozess entstehen oder als Frischluft über die Ein- und Austrittsbereiche 3, 4 in den Prozessraum 6 gelangen, um so den Lufthaushalt im Oxidationsofen 1 aufrecht zu erhalten. Die abgeführten Gase, die auch giftige Bestandteile enthalten können, werden einer thermischen Nachverbrennung zugeführt. Die dabei gewonnene Wärme kann zumindest zur Vorerwämung der dem Oxidationsofen 1 zugeführten Frischluft verwendet werden.

Die Einblaseinrichtung 13 ist im Detail wie folgt aufgebaut:

Sie umfasst zwei "Stapel" von Einblaskästen 18. Jeder dieser Einblaskästen 18 hat die Form eines hohlen Quaders, wobei die längere Dimension sich quer zur Längsrichtung des Prozessraumes 6 über dessen gesamte Breite erstreckt. Die jeweils zum Prozessraum 6 zeigenden Schmalseiten der Einblaskästen 18 sind als Lochbleche 18a ausgebildet. Jeweils eine Stirnseite jedes Einblaskastens 18 steht mit dem Luftleitraum 9 bzw. Luftleitraum 10 so in Verbindung, dass die vom Ventilator 31a bzw. 31b geförderte Luft in den Innenraum des jeweiligen Einblaskastens 18 eingeblasen wird und von dort über die Lochbleche 18a austreten kann.

Die verschiedenen Einblaskästen 18 in jedem der beiden Stapel sind mit einem geringfügigen Abstand übereinander angeordnet; die beiden Stapel von Einblaskästen 18 wiederum sind, in Längsrichtung des Ofens bzw. Bewegungsrichtung der Fäden 20 gesehen, ebenfalls voneinander beabstandet. Idealerweise (und abweichend von den in Figur 1 dargestellten Verhältnissen) ist der vertikale Abstand zwischen zwei Einblaskästen 18 in einem Stapel derselbe wie der Abstand zwischen den beiden Stapeln 18 in Längsrichtung des Prozessraumes 6.

Die beiden Absaugeinrichtungen 14, 15 werden im Wesentlichen von jeweils einem Stapel von Absaugkästen 19 gebildet, die in ähnlicher Weise wie die Einblaskästen 18 sich in Querrichtung durch den gesamten Prozessraum 6 erstrecken und an ihren quer zur Längserstreckung des Prozessraumes 6 verlaufenden Schmalseiten als Lochbleche 19a ausgebildet sind. Die Löcher der Lochbleche 19a können dabei jede geometrische Form haben. Die Absaugkästen 19 in den Absaugeinrichtungen 14, 15 haben denselben vertikalen Abstand voneinander wie die Einblaskästen 18 in der Einblaseinrichtung 13.

Die zu behandelnden Fasern 20 werden dem Oxidationsofen 1 über eine Umlenkrolle 21 zugeführt und durchtreten dabei eine Schleuseneinrichtung 22, die im vorliegenden Zusammenhang nicht interessant ist und dazu dient, kein Gas aus dem Prozessraum 6 nach außen entweichen zu lassen. Die Fasern 20 werden sodann durch die Zwischenräume zwischen übereinanderliegenden Absaugkästen 19, durch den Prozessraum 6, durch die Zwischenräume zwischen übereinanderliegenden Einblaskästen 18 in der Einblaseinrichtung 13, durch den Zwischenraum zwischen übereinanderliegenden Absaugkästen 19 am gegenüberliegenden Ende des Prozessraumes 6 und durch eine weitere Schleuseneinrichtung 23 geführt.

Der geschilderte Durchgang der Fasern 20 durch den Prozessraum 6 wird serpentinenartig mehrfach wiederholt, wozu in beiden Endbereichen des Oxidationsofens 1 mehrere mit ihren Achsen parallel übereinanderliegende Umlenkrollen 24 bzw. 25 vorgesehen sind. Nach dem obersten Durchgang durch den Prozessraum 6 verlässt die Faser 20 den Oxidationsofen 1 und wird dabei über eine weitere Umlenkrolle 26 geführt.

Während des serpentinenartigen Durchganges der Fasern 20 durch den Prozessraum werden diese von heißer, sauerstoffhaltiger Luft umspült und dabei oxidiert. Beim Austritt aus dem Oxidationsofen 1 ist zumindest ein Oxidationsschritt im Wesentlichen abgeschlossen. Weitere Oxidationsschritte können folgen.

Figur 3 zeigt, wie die Luftströmungen im Bereich der Einblaseinrichtung 13 verlaufen. Aufgrund der an beiden schmalen Längsseiten der Einlasskästen 18 vorgesehenen Lochbleche 18a kann die in den Innenraum jeden Einblaskastens 18 vom entsprechenden Ventilator 31a bzw. 31b eingeblasene Luft an beiden gegenüberliegenden Seiten des Einblaskastens 18 austreten. Im Bereich des Spaltes zwischen zwei Stapeln von Einblaskästen 18 treffen die Luftströmungen dabei, wie in Figur 3 deutlich wird, gegensinnig aufeinander. Dies hat zur Folge, dass die Luft dort umbiegt und durch den Zwischenraum zwischen übereinanderliegenden Einblaskästen 18 in jedem der beiden Stapel in Richtung auf die gegenüberliegenden Endbereiche des Prozessraumes 6 und damit auf die entsprechende Absaugeinrichtung 14, 15 strömt. Dieser Teil der von den Einblaskästen 18 abgegebenen Luft umströmt dabei die Fasern 20 auch in den Streckenbereichen, die zwischen den Einblaskästen 18 liegen.

Diese Streckenbereiche sind daher für den Oxidationsvorgang wirksam. Bei gleicher Ofenlänge kann deshalb verglichen mit Oxidationsöfen nach dem Stande der Technik, wie er eingangs geschildert wurde, Ofenhöhe eingespart werden. Auf die hiermit verbundenen Vorteile wurde oben schon hingewiesen.

Die Figuren 4 und 5 zeigen einen Einblaskasten 118, der bei einem alternativen Ausführungsbeispiel eines Oxidationsofens eingesetzt werden kann und jeweils ein Paar von Einblaskästen 18 der Figuren 1 bis 3 ersetzen kann, die bei diesem Ausführungsbeispiel in derselben Höhe nebeneinander in zwei verschiedenen "Stapeln" liegen. Statt zweier, in einem Abstand in Längsrichtung des Prozessraumes 6 gesehen angeordneten einzelnen Einblaskästen 18 wird ein einheitlicher Einblaskasten 118 verwendet, dessen Dimension parallel zur Längsrichtung des Prozessraumes 6 gesehen der Summe der entsprechenden Dimensionen zweier Einblaskästen 18 aus Figur 1 entspricht.

Statt des Spaltes zwischen zwei nebeneinanderliegenden Einblaskästen 18 besitzt der Einblaskasten 118 nach den Figuren 4 und 5 in der Ober- und Unterseite jeweils eine Vielzahl von Luftauslassöffnungen 130, so dass also aus dem (einheitlichen) Einblaskasten 118 an der Oberseite und Unterseite Luft entweichen kann, wie dies durch die Pfeile in den Figuren 4 und 5 angedeutet ist. Auf diese Weise lässt sich ein Strömungsbild erzielen, welches ähnlich demjenigen ist, das in Figur 3 dargestellt ist: Auch hier können sich entlang der Unter- bzw. Oberseiten der Einblaskästen 118 parallel zur Bewegungsrichtung der Fasern Luftströmungen ausbilden, welche die Fasern zwischen den Einblaskästen 18 umspült und dort den Oxidationsvorgang auslöst.

Im Falle der Figuren 4 und 5 werden die Luftleiträume 9 und 10 der Figur 2 vereinigt und speisen gemeinsam die Einblaskästen 118.

## Patentansprüche

1. Oxidationsofen zur oxidativen Behandlung von Fasern mit
a) einem Gehäuse (2), das abgesehen von Einlass- und Auslassbereichen für die Fasern gasdicht ist;
b) einem im Innenraum des Gehäuses (2) befindlichen Prozessraum (6);
c) einer im mittleren Bereich des Prozessraums (6) angeordneten Einblaseinrichtung (13), mit welcher Heißluft in entgegengesetzten Richtungen in den Prozessraum (6) einblasbar ist und die eine Mehrzahl von in vertikalem Abstand übereinander angeordneten Einblaskästen (18; 118) umfasst, die eine Einlassöffnung für die heiße Luft und auf gegenüberliegenden Seiten jeweils Austrittsöffnungen für die heiße Luft aufweisen;
d) in beiden gegenüberliegenden Endbereichen des Prozessraumes (6) jeweils eine Absaugeinrichtung (14, 15), welche heiße Luft aus dem Prozessraum (6) absaugt;
e) mindestens einem Ventilator (31a, 31b), der die heiße Luft durch die Einblaseinrichtung (13), den Prozessraum (6) und die beiden Absaugeinrichtungen (14, 15) umwälzt;
f) mindetens einer im Strömungsweg der heißen umgewälzten Luft liegenden Heizeinrichtung (32a, 32b);
g) Führungsrollen (24, 25), welche die Fasern serpentinenartig durch die Zwischenräume zwischen übereinanderliegenden Einblaskästen (18; 118) führen,
**dadurch gekennzeichnet, dass**
h) zwei Stapel von übereinander in Abstand angeordneten Einblaskästen (18) vorgesehen sind, die in Bewegungsrichtung der Fasern (20) gesehen in Abstand hintereinander angeordnet sind;
oder
i) die Einblaskästen (118) in einem Stapel in der Oberseite und der Unterseite eine Vielzahl von zusätzlichen Austrittsöffnungen (130) für heiße Luft aufweisen, welche entlang einer Mittellinie der Einblaskästen (118) angeordnet sind.

2. Oxidationsofen nach Anspruch 1, **dadurch gekennzeichnet, dass** der horizontale Abstand zwischen nebeneinander angeordneten Stapeln von Einblaskästen (18) gleich dem doppelten vertikalen Abstand zwischen den Einblaskästen (18) in dem Stapel und maximal gleich der Dimension eines Einblaskastens (18) in Längsrichtung des Oxidationsofens (1) ist.

3. Oxidationsofen nach einem der vorhergehenden Ansprüche,
**dadurch gekennzeichnet, dass** er als Oxidationsofen zur Herstellung von Kohlefasern ausgestaltet ist.

## Claims

1. An oxidation furnace for the oxidative treatment of fibres having
a) a housing (2) which is gastight apart from inlet and outlet regions for the fibres;
b) a process chamber (6) located in the interior of the housing (2);
c) a blowing device (13) which is arranged in the central region of the process chamber (6) and by means of which hot air can be blown in opposite directions into the process chamber (6) and which comprises a plurality of blowing boxes (18; 118) which are arranged at a vertical spacing above one another and have respective exit openings on opposite sides for the hot air;
d) a respective suction device (14, 15) in both opposite end regions of the process chamber (6), which extracts hot air from the process chamber (6);
e) at least one ventilator (31a, 31b) which circulates the hot air through the blowing device (13), the process chamber (6) and the two suction devices (14, 15);
f) at least one heating device (32a, 32b) located in the flow path of the hot circulated air;
g) guide rollers (24, 25) which guide the fibres in serpentine manner through the clearances between blowing boxes (18; 118) located above one another;
**characterised in that**
h) two stacks of blowing boxes (18) arranged at a spacing above one another are provided, which are arranged at a spacing behind one another as seen in the movement direction of the fibres (20);
and/or
i) the blowing boxes (118) in a stack have a plurality of additional exit openings (130) for hot air in the top side and the bottom side which are located along a center line of the blowing boxes (118).

2. An oxidation furnace according to Claim 1, **characterised in that** the horizontal spacing between adjacently arranged stacks of blowing boxes (18) is equal to double the vertical spacing between the blowing boxes (18) in the stack and, at the most, equal to the dimensions of a blowing box (18) in the longitudinal direction of the oxidation furnace (1).

3. An oxidation furnace according to any one of the preceding claims, **characterised in that** it is designed as an oxidation furnace for production of carbon fibers.

## Revendications

1. Four à oxydation pour traiter des fibres par oxydation, avec
a) un boîtier (2), qui à l'exception de régions d'entrée et de sortie pour les fibres est étanche aux gaz ;
b) une chambre de traitement (6) se trouvant à l'intérieur de l'enveloppe (2),
c) un dispositif d'insufflation (13) disposé dans la région centrale de la chambre de traitement (6), par lequel de l'air chaud peut être insufflé dans des directions opposées dans la chambre de traitement (6) et qui comprend une pluralité de caissons d'insufflation (18; 118) superposés à distance verticale les uns des autres, qui présentent une ouverture d'entrée pour l'air chaud et, sur chacun des côtés opposés, des ouvertures de sortie pour l'air chaud ;
d) un dispositif d'aspiration (14, 15) dans chacune des deux régions terminales opposées de la chambre de traitement (6), qui évacue l'air chaud de la chambre de traitement (6) ;
e) au moins un ventilateur (31a, 31b) qui fait circuler l'air chaud à travers le dispositif d'insufflation (13), la chambre de traitement (6) et les deux dispositifs d'aspiration (14, 15) ;
f) au moins un dispositif de chauffage (32a, 32b) situé dans le parcours d'écoulement de l'air chaud en circulation ;
g) des rouleaux de guidage (24, 25), qui dirigent les fibres en serpentin par les espaces
intermédiaires entre des caissons d'insufflation superposés (18 ; 118);
**caractérisé en ce que**
h) il est prévu deux piles de caissons d'insufflation (18) superposés à distance les uns des autres, qui sont disposées à distance l'une derrière l'autre, considéré dans le sens de déplacement des fibres ;
ou
i) les caissons d'insufflation (118) d'une pile présentent sur le dessus et sur le dessous une pluralité d'ouvertures de sortie supplémentaires (130) pour l'air chaud, qui sont disposées le long d'une ligne médiane des caissons d'insufflation (118).

2. Four à oxydation selon la revendication 1, **caractérisé en ce que** la distance horizontale entre des piles juxtaposées de caissons d'insufflation (18) est égale au double de la distance verticale entre les caissons d'insufflation (18) et est au plus égale à la dimension d'un caisson d'insufflation (18) dans la direction longitudinale du four à oxydation (1).

3. Four à oxydation selon l'une des revendications précédentes, **caractérisé en ce qu'**il est conçu comme four à oxydation pour la production de fibres de carbone.
